# EUROPÄISCHE PATENTSCHRIFT

(11) **EP 3 490 410 B1**
(45) Veröffentlichungstag und Bekanntmachung des Hinweises auf die Patenterteilung: **04.10.2023**
(21) Anmeldenummer: 17748437.5
(22) Anmeldetag: 24.07.2017
(51) Int. Cl.: A47C 20/04

(54) **ANTRIEB ZUM VERSTELLEN VON TEILEN VON SITZ- UND LIEGEMÖBELN**
DRIVE FOR ADJUSTING PARTS OF SEATING AND LYING FURNITURE
DISPOSITIF D'ENTRAÎNEMENT POUR DÉPLACER DES PARTIES DE MEUBLES D'ASSISE ET DE COUCHAGE

(30) Priorität: 29.07.2016 DE 202016104185 U
(43) Veröffentlichungstag der Anmeldung: 05.06.2019
(73) Patentinhaber: DewertOkin Technology Group Co., Ltd., Jiaxing City, Zhejiang Province (CN)
(72) Erfinder: KOLTZENBURG, Sascha, 32361 Preußisch Oldendorf (DE)
(74) Vertreter: Lippert Stachow Patentanwälte Rechtsanwälte
(86) Internationale Anmeldenummer: PCT/EP2017/068672
(87) Internationale Veröffentlichungsnummer: WO 2018/019784

(56) Entgegenhaltungen:
- DE-U1-202005 006 571
- US-A1- 2009 094 748
- US-A1- 2010 064 830

## Beschreibung

Die Erfindung betrifft einen Antrieb zum Verstellen von Teilen von Sitz- und Liegemöbeln, wobei ein erstes Möbelbauteil relativ zu einem zweiten Möbelbauteil beweglich gelagert ist, mit mindestens einer über einen elektrischen Antriebsmotor drehbaren Spindel, einer auf der Spindel sitzenden Verstellmutter, die drehfest in einem Führungsrohr geführt und durch Drehung der Spindel in Axialrichtung des Führungsrohrs antreibbar ist, einem mit der Verstellmutter in Wirkverbindung stehenden Hubrohr, einer an dem freien Ende des Hubrohrs angeordneten ersten Anlenkeinrichtung, die über eine erste Gelenkverbindung an dem ersten Möbelbauteil anlenkbar ist, und einer an dem gegenüberliegenden Ende des Verstellantriebs vorgesehenen zweiten Anlenkeinrichtung, die über eine zweite Gelenkverbindung an einem feststehenden Rahmenteil oder an einem zweiten Möbelbauteil befestigbar ist, wobei an mindestens einer der beiden Anlenkeinrichtungen ein fest mit dieser verbundenes Verlängerungselement vorgesehen ist, an dem jeweils eine Gelenkhälfte der Gelenkverbindung angeordnet ist.

Verstellantriebe der genannten Art (DE 20 2005 006 571 U1) sind für Sitz- und Liegemöbel seit geraumer Zeit bekannt und haben sich bestens bewährt.

Wenn allerdings ein solcher bekannter Verstellantrieb für die Bewegungskinematik zur Verstellung des Kopfteils von Betten, insbesondere von Krankenbetten, verwendet werden soll, treten Schwierigkeiten auf. Das Platzangebot für die Kinematik und den Antrieb eines Kopfteils ist äußerst begrenzt, sodass der bekannte, relativ langbauende Verstellantrieb wegen des Platzproblems nicht einsetzbar ist.

Um bei der Kopfteilverstellung dem Platzproblem auszuweichen, müssen relativ teure kurzbauende Antriebe verwendet werden.

Der Erfindung liegt daher die Aufgabe zugrunde, den eingangs beschriebenen, relativ langbauenden, aber unproblematischen, zuverlässigen und preiswerten Verstellantrieb auch für die Bewegungskinematik zur Verstellung von Möbelbauteilen verwenden zu können, wenn nur ein begrenzter Raum zur Verfügung steht, wie zum Beispiel bei Krankenbetten.

Erfindungsgemäß wird diese Aufgabe dadurch gelöst, dass die an dem Verlängerungselement sitzende Gelenkhälfte in Richtung zum mittleren Abschnitt des Führungsrohrs versetzt ist, sodass das Maß zwischen den Anschlussbolzen der Gelenkhälften im eingefahrenen Zustand des Hubrohrs relativ gering ist und somit beliebig verkürzt ist, dass das jeweilige Verlängerungselement starr an der betreffenden Anlenkeinrichtung befestigt ist, dass das Verlängerungselement mittelbar oder unmittelbar mit dem freien Ende des Hubrohrs fest verbunden ist, dass das Verlängerungselement als U-förmiger Bügel ausgebildet ist, wobei die Basis des Bügels mittelbar oder unmittelbar an dem Stirnende des Hubrohrs befestigt ist, sich die U-Schenkel des Bügels auf beiden Seiten des Hubrohrs parallel zu diesem erstrecken und die Gelenkhälften im Bereich der freien Enden der U-Schenkel angeordnet sind, oder dass das Verlängerungsteil als Topf ausgebildet ist, wobei die Innenfläche des Topfbodens mittelbar oder unmittelbar mit dem freien Ende des Hubrohrs verbunden ist, oder dass an dem freien Ende des Hubrohrs ein Querbügel befestigt ist, wobei um den Querbügel ein flexibles Seil geführt ist und herzustellen. Ein solcher Mechanismus hat jedoch nichts mit der Erfindung zu tun, denn es wird damit nicht das Maß zwischen den Anschlussbolzen der Gelenkhälften verkürzt, sodass dadurch die der Erfindung zugrundeliegende Aufgabe nicht gelöst wird.

Gemäß der Erfindung ist das jeweilige Verlängerungselement vorzugsweise an der betreffenden Anlenkeinrichtung befestigt.

Eine erste Variante besteht darin, dass das Verlängerungselement mittelbar oder unmittelbar mit dem freien Ende des Hubrohrs fest verbunden ist.

Das Verlängerungselement kann dabei als U-förmiger Bügel ausgebildet sein, wobei die Basis des Bügels mittelbar oder unmittelbar mit dem freien Ende des Hubrohrs verbunden werden kann. Die U-Schenkel des Bügels erstrecken sich dabei auf beiden Seiten des Hubrohrs parallel zu dem Hubrohr, während die Gelenkhälften im Bereich der freien Enden der U-die Enden des Seils mit den Enden der Schwenkgabel der Schwenkwelle verbindbar sind.

Durch die Erfindung ist es möglich, dem Platzproblem auszuweichen, was beispielsweise bei einer Kopfteilverstellung dadurch gegeben ist, dass das Maß zwischen den Anschlussbolzen im eingefahrenen Zustand des Hubrohrs relativ gering ist. Durch die Erfindung kann der eingangs beschriebene Verstellantrieb auf sehr einfache Weise und mit geringen Mitteln umgerüstet werden, sodass er trotz des vorhandenen Platzproblems bei der Kopfteilverstellung anwendbar ist.

Aus der US 2009/0094748 A1 ist ferner ein Verstellantrieb bekannt, bei dem ein an dem Hubrohr befestigtes Endstück vorgesehen ist. Dieses dient zwar zur Verlängerung des Hubrohrs und hat die Aufgabe mit einem seitlichen Schlitz einen Gelenkstift zu übergreifen, um dadurch eine Gelenkverbindung herzustellen. Ein solcher Mechanismus hat jedoch nichts mit der Erfindung zu tun, denn es wird damit nicht das Maß zwischen den Anschlussbolzen der Gelenkhälften verkürzt, sodass dadurch die der Erfindung zugrundeliegende Aufgabe nicht gelöst wird.

Bei der Erfindung kann man grundsätzlich von drei unterschiedlichen Varianten ausgehen.

Bei der ersten Variante kann das Verlängerungselement als U-förmiger Bügel ausgebildet sein, wobei die Basis des Bügels mittelbar oder unmittelbar mit dem freien Ende des Hubrohrs verbunden ist. Die U-Schenkel des Bügels erstrecken sich dabei auf beiden Seiten des Hubrohrs parallel zu dem Hubrohr, während die Gelenkhälften im Bereich der freien Enden der U-Schenkel angeordnet sind. Somit wird die Gelenkhälfte, die zum Anschluss an die Schwenkgabel der Schwenkwelle dient, in Richtung auf den mittleren Bereich des Führungsrohrs verschoben und damit der Abstand zwischen den entsprechenden Gelenkverbindungen beliebig verkürzt.

Der U-Bügel kann bei dieser Variante als stabiles, mehrrippiges Kunststoffteil oder Metallgussteil ausgebildet sein.

Alternativ kann der U-Bügel auch aus gebogenem Stahlblech bestehen.

Um den U-Bügel mit dem freien Ende des Hubrohrs zu verbinden, kann an der Innenfläche der Basis des U-Bügels ein Zapfen vorgesehen, z.B. angeschweißt sein, der als Verbindungselement dient.

Bei einer anderen Ausführungsform dieser Variante kann an der Außenfläche des U-Bügels ein Rohrzapfen rund um eine in der Basis des U-Bügels vorgesehene Öffnung vorgesehen, z.B. angeschweißt sein, der mittelbar oder unmittelbar auf das freie Ende des Hubrohrs aufgesteckt und an diesem befestigt wird.

Bei einer anderen Ausführungsform dieser Variante kann der U-Bügel aus zwei Hälften gebildet werden, an die Halbschalen angeformt sind, sodass die Halbschalen mittelbar oder unmittelbar an das freie Ende des Hubrohrs angeschraubt oder in anderer Weise befestigt werden können.

Bei einer weiteren Ausführungsform dieser Variante können die U-Schenkel des U-Bügels relativ zu der Basis um eine quer zu der Basis verlaufende Achse schwenkbar sein, sodass dadurch die Kinematik veränderbar ist.

Bei einer weiteren Ausführungsform dieser Variante können an den U-Schenkeln des U-Bügels seitliche Vorsprünge vorgesehen sein, wobei die Gelenkhälften an den Vorsprüngen ausgebildet sind, sodass diese aus der Ebene der U-Schenkel versetzt sind.

Eine zweite Variante besteht darin, dass das Verlängerungsteil topfförmig ausgebildet ist, wobei die Innenfläche des Topfbodens mittelbar oder unmittelbar mit dem freien Ende des Hubrohrs verbunden werden kann.

Eine dritte Variante der Erfindung besteht darin, dass an dem freien Ende des Hubrohrs ein Querbügel befestigt ist und dass um den Querbügel ein flexibles Seil geführt ist, dessen Enden mit der Schwenkgabel der Schwenkwelle verbindbar sind.

Eine weitere Ausführungsform der Erfindung besteht darin, dass das Verlängerungselement an der dem freien Ende des Hubrohrs abgewandten Seite des Verstellantriebs angeordnet wird, wobei dadurch ebenfalls das Maß zwischen den Anschlussbolzen verkürzt werden kann.

Bei dieser Ausführungsform kann das Verlängerungselement als U-Bügel ausgebildet sein, dessen Basis an der Anlenkeinrichtung befestigt ist, während sich die U-Schenkel auf beiden Seiten des Hubrohrs parallel zu diesem erstrecken. Die Gelenkhälften sind dabei zweckmäßig im Bereich der freien Enden der U-Schenkel angeordnet.

Schließlich besteht auch die Möglichkeit, an beiden Enden des Verstellantriebs an den Anlenkeinrichtungen entsprechende Verlängerungselemente anzuordnen. Diese Konstruktion führt zu einem extrem kurzen Abstand zwischen den Anlenkbereichen.

Jedes Verlängerungselement geht mit dem Verstellantrieb eine feste Verbindung ein. Ist das Verlängerungselement in sich starr und somit ungelenkig ausgebildet und weist somit auch keine flexiblen oder gelenkigen Abschnitte auf, kann der damit verbundene Verstellantrieb seine Verstellkraft uneingeschränkt in beiden Bewegungsrichtungen wirkend auf das Möbel bzw. auf das jeweilige Möbelelement übertragen. Einige Möbel fordern z.B. aus Sicherheitsgründen das Verstellen durch Motorkraft ausschließlich in einer Bewegungsrichtung. Das Rückstellen in der anderen Bewegungsrichtung erfolgt dann durch Schwerkraft und/oder durch Federkraft. Gemäß solch einer Ausführung des Verstellantriebs erfolgt im Inneren eine einfache Beaufschlagung des Hubrohrs durch die kraft- und bewegungserzeugende Verstellmutter. Während im ruhenden Zustand die Verstellmutter ortsfest auf der Spindel verharrt, besitzt das Hubrohr die Möglichkeit, sich von der Verstellmutter bis hin zu einem inneren Endanschlag zu entfernen. Das Hubrohr kann sich also zwischen der ersten durch die Verstellmutter gegebenen Begrenzung und einer zweiten Begrenzung frei bewegen. Mit anderen Worten ausgedrückt wird im Gegensatz zu der eingangs genannten Variante, wobei Verstellmutter und Hubrohr eine feste Verbindung eingehen, nunmehr das im Verstellantrieb befindende Ende des Hubrohrs von der Verstellmutter ausschließlich unfest kontaktiert und ist mit der Verstell- und Haltekraft beaufschlagbar. In jedem Fall steht die Verstellmutter mit dem Hubrohr in Wirkverbindung, indem die Verstellmutter mit dem Hubrohr entweder fest verbunden ist oder mit dem Hubrohr einen unfesten Kontakt eingeht.

Prinzipiell ist der Verstellantrieb zum Verstellen von Möbelbauteilen relativ zueinander ausgebildet. Je nach Ausgestaltung des Möbels verbleibt ein Teil des Verstellantriebs entweder ortsfest wie beispielsweise an einem festen Rahmenteil, oder der Verstellantrieb ist um einen Punkt schwenkbar oder aber der Verstellantrieb bewegt sich während des Verstellvorgangs, betrachtet von einem ortsfesten Punkt im Raum aus, mit.

Die Erfindung ist in der Zeichnung beispielhaft veranschaulicht und im Nachstehenden im Einzelnen anhand der Zeichnung beschrieben. Es zeigen:
- Fig. 1:: die perspektivische Darstellung eines herkömmlichen Verstellantriebs,
- Fig. 2:: einen Längsschnitt durch den Verstellantrieb gemäß Fig. 1,
- Fig. 3:: ein erstes Ausführungsbeispiel der Erfindung,
- Fig. 4:: die Anwendung der Ausführungsform gemäß Fig. 3 bei einer Kopfteilverstellung für ein Bett,
- Fig. 5:: ein zweites Ausführungsbeispiel der Erfindung,
- Fig. 6:: ein drittes Ausführungsbeispiel der Erfindung,
- Fig. 7:: ein viertes Ausführungsbeispiel der Erfindung,
- Fig. 8:: ein fünftes Ausführungsbeispiel der Erfindung,
- Fig. 9:: ein sechstes Ausführungsbeispiel der Erfindung,
- Fig. 10:: ein siebtes Ausführungsbeispiel der Erfindung,
- Fig. 11:: ein achtes Ausführungsbeispiel der Erfindung,
- Fig. 12:: ein neuntes Ausführungsbeispiel der Erfindung,
- Fig. 13:: ein zehntes Ausführungsbeispiel der Erfindung,

Nach Fig. 1 und 2 der Zeichnung besteht der an sich bekannte Verstellantrieb, der zum Verstellen von Teilen von Sitz- und Liegemöbeln dient, aus einem elektrischen Antriebsmotor 1, einer drehbar gelagerten, durch den Antriebsmotor 1 antreibbaren Gewindespindel 2, einer auf der Gewindespindel 2 sitzenden Verstellmutter 3, die drehfest in einem Führungsrohr 4 geführt ist und durch Drehung der Gewindespindel 2 in Axialrichtung des Führungsrohrs 4 antreibbar ist. Ferner ist ein mit der Verstellmutter 3 verbundenes Hubrohr 5 vorgesehen, an dessen freiem Ende eine erste Anlenkeinrichtung 6 in Form eines Gabelkopfs vorgesehen ist, die über eine erste Gelenkverbindung 7 an der Schwenkgabel 8 einer Schwenkwelle 9 anlenkbar ist, wie aus Fig. 4 hervorgeht.

Ferner ist an dem motorseitigen Ende des Verstellantriebs eine zweite Anlenkeinrichtung 10 in Form eines Gabelkopfs vorgesehen, die über eine Gelenkverbindung 11 an einem feststehenden Rahmenteil 12 des Möbels gemäß der Darstellung nach Fig. 4 befestigt werden kann.

Bei dem in Fig. 3 dargestellten ersten Ausführungsbeispiel der Erfindung ist ein Verlängerungselement 13 starr an der Anlenkeinrichtung 6 bzw. an dem freien Ende des Hubrohrs 5 befestigt. Die Befestigung des Verlängerungselements 13 kann in verschiedener Weise erfolgen.

In diesem Falle ist das Verlängerungselement 13 als U-förmiger Bügel 18 ausgebildet, dessen Basis 19 an dem Stirnende des Hubrohrs 5 befestigt ist. Die U-Schenkel 20 des Bügels 18 erstrecken sich auf beiden Seiten des Hubrohrs 5 parallel zu diesem, wobei die Gelenkhälften 15 im Bereich der freien Enden der U-Schenkel 20 angeordnet sind. Aufgrund der Tatsache, dass die U-Schenkel 20 parallel zu dem Hubrohr 5 angeordnet sind, ist eine genau in der Längsachse des Hubrohrs 5 verlaufende Kraftrichtung vorgegeben.

In dem in Fig. 3 dargestellten Ausführungsbeispiel ist der U-Bügel 18 als stabiles, mehrrippiges Kunststoffteil oder Metallgussteil 21 ausgebildet, wobei die Rippen durch Querverstrebungen sehr stabil miteinander verbunden sind.

In Fig. 4 ist ein Einbaubeispiel für den Verstellantrieb gemäß Fig. 3 dargestellt. Aus Gründen der Übersichtlichkeit ist lediglich ein Teil eines Bettrahmens, und zwar schräg von unten, dargestellt.

Wie aus Fig. 4 im Einzelnen zu erkennen ist, sind die Gelenkhälften 15 des U-Bügels 18 mit entsprechenden an der Schwenkgabel 8 vorgesehenen Gelenkhälften 16 im Eingriff. Die Schwenkgabel 8 dient zur Verschwenkung einer Schwenkwelle 9, mit der entsprechende Betätigungsarme 38 zum Anheben eines in der Zeichnung nicht dargestellten Kopfteils vorgesehen sind.

Die am motorseitigen Ende des Verstellantriebs vorgesehene zweite Anlenkeinrichtung 10 ist mittels ihrer Gelenkverbindung 11 mit einem entsprechenden Gegenstück verbunden, das an einem feststehenden Rahmenteil 12 des Möbels befestigt ist, wobei die Gelenkhälfte der als Gabelkopf ausgebildeten Anlenkeinrichtung 10 mit der an dem Rahmenteil 12 sitzenden Gelenkhälfte 16 zusammenwirkt.

Bei diesem Einbaubeispiel ist anschaulich erkennbar, dass das Maß zwischen den Anschlussbolzen, die mit den Gelenkhälften 15 und 16 zusammenwirken, erheblich verkürzt werden kann, sodass der an sich relativ langbauende bekannte Verstellantrieb auch für die Bewegungskinematik zur Kopfteilverstellung von Betten angewendet werden kann. Dies wird bei diesem Ausführungsbeispiel dadurch bewirkt, dass die an dem U-förmigen Bügel 18 vorgesehen Gelenkhälften 15 in Richtung zu dem mittleren Abschnitt 17 des Führungsrohrs 4 verschoben wird.

Gemäß Fig. 5 ist der U-Bügel 22 aus einem gebogenem Stahlblech hergestellt. An der Innenfläche der Basis 19 des U-Bügels 18 ist ein Zapfen 23 angeschweißt, der mit dem freien Ende des Hubrohrs 5 fest verbunden ist. Die Gelenkhälften 15 sind bei diesem Ausführungsbeispiel als einfache Ösen ausgebildet, die mit den an der Schwenkgabel 8 vorgesehenen, in Form von Bolzen ausgebildeten Gelenkhälften zusammenwirken. Auch bei diesem Ausführungsbeispiel ist der Ort der Gelenkhälften in Richtung auf den mittleren Abschnitt 17 des Führungsrohrs 4 verschoben, sodass das Maß zwischen den Anschlussbolzen erheblich verkürzt wird.

Das Ausführungsbeispiel gemäß Fig. 6 ist in ähnlicher Weise aufgebaut wie das in Fig. 5 dargestellte Ausführungsbeispiel. Der Unterschied besteht lediglich darin, dass an der Außenfläche des U-Bügels 22 ein Rohrzapfen 26 rund um eine entsprechende Öffnung angeschweißt ist, der auf das Hubrohr 5 aufgesteckt und über ein beliebiges Befestigungselement mit dem Hubrohr mittelbar verbunden ist.

Bei dem in Fig. 7 dargestellten Ausführungsbeispiel besteht der U-Bügel 22 aus zwei Bügelhälften 24, an die jeweils eine Halbschale 25 angeformt ist. Die Halbschalen 25 umgreifen das freie Ende des Hubrohrs 5 bzw. eines darin befestigten Verlängerungsteils und sind mit Hilfe einer quer angeordneten Schraube daran befestigt.

Bei dem in Fig. 8 dargestellten Ausführungsbeispiel sind die U-Schenkel 27 des U-Bügels 22 relativ zu der Basis 19 um eine quer zu der Basis 19 verlaufende Achse schwenkbar, sodass die Anpassung des Verstellantriebs auch an eine abgewandelte Bewegungskinematik möglich ist.

Bei dem in Fig. 9 dargestellten Ausführungsbeispiel ist der U-Bügel 22 wiederum aus einem gebogenen Blechteil hergestellt. Die U-Schenkel 27 des U-Bügels 22 sind dabei mit seitlichen Vorsprüngen 28 versehen. Die als Bohrungen ausgebildeten Gelenkhälften 15 sind dabei an den Vorsprüngen 28 angeordnet und sind damit aus der Ebene der U-Schenkel 27 versetzt.

Bei dem in Fig. 10 dargestellten Ausführungsbeispiel ist das mit dem freien Ende des Hubrohrs 5 verbundene Verlängerungselement 13 als Topf 29 ausgebildet, wobei die Innenfläche des Topfbodens mittelbar oder unmittelbar mit dem freien Ende des Hubrohrs 5 verbunden ist.

Bei dem in Fig. 11 dargestellten Ausführungsbeispiel ist an dem freien Ende des Hubrohrs 5 ein Querbügel 30 befestigt, um den ein flexibles Seil 31 geführt ist. Die Enden des Seils 31 können dabei mit der Schwenkgabel 8 der Schwenkwelle 9 verbunden werden.

Bei diesem Ausführungsbeispiel sind die Enden des Seils 31 als Schlaufen 37 ausgebildet, die sich bequem mittels geeigneter Verbindungselemente an der Schwenkgabel 8 befestigen lassen.

Das Seil 31 ist dabei unverlierbar an den Querbügel 30 angeklipst.

Bei dem in Fig. 12 dargestellten Ausführungsbeispiel ist das Verlängerungselement 14 an der dem freien Ende des Hubrohrs 5 abgewandten Seite des Verstellantriebs, also auf der Motorseite, angeordnet. In diesem Fall ist das Verlängerungselement als U-Bügel 32 ausgebildet, dessen Basis 33 an der motorseitigen Anlenkeinrichtung 10 befestigt ist.

Die U-Schenkel 34 erstrecken sich auf beiden Seiten des Führungsrohrs 4 bzw. Hubrohrs 5 parallel zu diesem. Die Gelenkhälften 15, die im vorliegenden Fall als Bohrungen ausgebildet sind, sind im Bereich der Enden der U-Schenkel 34 angeordnet, sodass das Maß zwischen den Anschlussbolzen ebenso wie bei den vorangehenden Ausführungsbeispielen erheblich reduziert werden kann.

Bei dem in Fig. 13 dargestellten Ausführungsbeispiel sind an beiden Enden des Verstellantriebs an dessen Anlenkeinrichtungen 6 und 7 entsprechende Verlängerungselemente 35, 36 angeordnet die als geformte Blechteile ausgebildet sind. Durch die Maßnahme, nämlich an beiden Enden des Verstellantriebs Verlängerungselemente 35 und 36 vorzusehen, kann das Maß zwischen den Anschlussbolzen auf ein Minimum reduziert werden.

### Bezugszeichenliste

- 1: elektrischer Antriebsmotor
- 2: drehbare Gewindespindel
- 3: Verstellmutter
- 4: Führungsrohr
- 5: Hubrohr
- 6: erste Anlenkeinrichtung
- 7: erste Gelenkverbindung
- 8: Schwenkgabel
- 9: Schwenkwelle
- 10: zweite Anlenkeinrichtung
- 11: zweite Gelenkverbindung
- 12: Rahmenteil
- 13: Verlängerungselement
- 14: Verlängerungselement
- 15: Gelenkhälfte
- 16: Gelenkhälfte
- 17: mittlerer Abschnitt des Führungsrohrs 4
- 18: U-förmiger Bügel
- 19: Basis des Bügels 18
- 20: U-Schenkel des Bügels 18
- 21: Kunststoffteil / Metallgussteil
- 22: U-Bügel aus Stahlblech
- 23: Zapfen
- 24: U-Bügel-Hälften
- 25: Halbschalen
- 26: Rohrzapfen
- 27: U-Schenkel des U-Bügels 22
- 28: seitliche Vorsprünge
- 29: Topf
- 30: Querbügel
- 31: flexibles Seil
- 32: U-Bügel
- 33: Basis des U-Bügels 32
- 34: U-Schenkel des U-Bügels 32
- 35: Verlängerungselement
- 36: Verlängerungselement
- 37: Schlaufen
- 38: Befestigungsarme

## Patentansprüche

1. Antrieb zum Verstellen von Teilen von Sitz- und Liegemöbeln, wobei ein erstes Möbelbauteil relativ zu einem zweiten Möbelbauteil beweglich gelagert ist, mit
- mindestens einer über einen elektrischen Antriebsmotor (1) drehbaren Spindel (2),
- einer auf der Spindel (2) sitzenden Verstellmutter (3), die drehfest in einem Führungsrohr (4) geführt und durch Drehung der Spindel (2) in Axialrichtung des Führungsrohrs (4) antreibbar ist,
- einem mit der Verstellmutter (3) in Wirkverbindung stehenden Hubrohr (5),
- einer an dem freien Ende des Hubrohrs (5) angeordneten ersten Anlenkeinrichtung (6), die über eine erste Gelenkverbindung (7) an dem ersten Möbelbauteil anlenkbar ist, und
- einer an dem gegenüberliegenden Ende des Verstellantriebs vorgesehenen zweiten Anlenkeinrichtung (10), die über eine zweite Gelenkverbindung (11) an einem feststehenden Rahmenteil (12) oder an einem zweiten Möbelbauteil befestigbar ist, wobei an mindestens einer der beiden Anlenkeinrichtungen (6; 10) ein fest mit dieser verbundenes Verlängerungselement (13; 14) vorgesehen ist, an dem jeweils eine Gelenkhälfte (15; 16) der Gelenkverbindung (7; 11) angeordnet ist, wobei
- die an dem jeweiligen Verlängerungselement (13; 14) sitzende Gelenkhälfte (15; 16) in Richtung zum mittleren Abschnitt (17) des Führungsrohrs (4) versetzt ist, sodass das Maß zwischen den Anschlussbolzen der Gelenkhälften (15; 16) im eingefahrenen Zustand des Hubrohrs (5) relativ gering ist und somit beliebig verkürzt ist,
- das jeweilige Verlängerungselement (13; 14) starr an der betreffenden Anlenkeinrichtung (6; 10) befestigt ist,
- das Verlängerungselement (13) mittelbar oder unmittelbar mit dem freien Ende des Hubrohrs (5) fest verbunden ist, **dadurch gekennzeichnet,**
- **dass** das Verlängerungselement (13) als U-förmiger Bügel (18) ausgebildet ist, wobei die Basis (19) des Bügels (18) mittelbar oder unmittelbar an dem Stirnende des Hubrohrs (5) befestigt ist, sich die U-Schenkel (20) des Bügels (18) auf beiden Seiten des Hubrohrs (5) parallel zu diesem erstrecken und die Gelenkhälften (15) im Bereich der freien Enden der U-Schenkel (20) angeordnet sind, oder
- **dass** das Verlängerungsteil als Topf (29) ausgebildet ist, wobei die Innenfläche des Topfbodens mittelbar oder unmittelbar mit dem freien Ende des Hubrohrs (5) verbunden ist, oder
- **dass** an dem freien Ende des Hubrohrs (5) ein Querbügel (30) befestigt ist, wobei um den Querbügel (30) ein flexibles Seil (31) geführt ist und die Enden des Seils (31) mit den Enden der Schwenkgabel (8) der Schwenkwelle (9) verbindbar sind.

2. Antrieb nach Anspruch 1, **dadurch gekennzeichnet, dass** der U-Bügel (18) als stabiles, mehrrippiges Kunststoffteil oder Metallgussteil (21) ausgebildet ist.

3. Antrieb nach Anspruch 1, **dadurch gekennzeichnet, dass** der U-Bügel (18) aus gebogenem Stahlblech besteht.

4. Antrieb nach Anspruch 3, **dadurch gekennzeichnet, dass** an der Innenfläche der Basis des U-Bügels (18) ein Zapfen (23) angeschweißt ist, der mit dem freien Ende des Hubrohrs (5) verbunden ist.

5. Antrieb nach Anspruch 3, **dadurch gekennzeichnet, dass** an der Außenfläche des U-Bügels (18) ein Rohrzapfen (26) rund um eine in der Basis (19) des U-Bügels (18) vorgesehene Öffnung angeschweißt ist, der mittelbar oder unmittelbar auf das freie Ende des Hubrohrs (5) aufgesteckt und an diesem befestigt ist.

6. Antrieb nach Anspruch 1, **dadurch gekennzeichnet, dass** der U-Bügel (22) aus zwei Hälften (24) gebildet ist, dass an den Hälften (24) Halbschalen (25) angeformt sind und dass die Halbschalen (25) mittelbar oder unmittelbar an das freie Ende des Hubrohrs (5) angeschraubt sind.

7. Antrieb nach Anspruch 3, **dadurch gekennzeichnet, dass** die U-Schenkel (27) des U-Bügels (22) relativ zu der Basis (19) um eine quer zu der Basis (19) verlaufende Achse schwenkbar sind.

8. Antrieb nach Anspruch 3, **dadurch gekennzeichnet, dass** die U-Schenkel (27) des U-Bügels (22) seitliche Vorsprünge (28) aufweisen und dass die Gelenkhälften (15) an den Vorsprüngen (28) ausgebildet und aus der Ebene der U-Bügel versetzt sind.

9. Antrieb nach Anspruch 1, **dadurch gekennzeichnet, dass** das Verlängerungselement (14) an der dem freien Ende des Hubrohrs (5) abgewandten Seite des Verstellantriebs angeordnet ist.

10. Antrieb nach Anspruch 9, **dadurch gekennzeichnet, dass** das Verlängerungselement (14) als U-Bügel (32) ausgebildet ist, dass die Basis (33) des U-Bügels (32) an der Anlenkeinrichtung (10) befestigt ist, dass sich die U-Schenkel (34) auf beiden Seiten des Hubrohrs (5) parallel zu diesem erstrecken und dass die Gelenkhälften (15) im Bereich der freien Enden der U-Schenkel (34) angeordnet sind.

11. Antrieb nach Anspruch 1, **dadurch gekennzeichnet, dass** an beiden Enden des Verstellantriebs an seinen Anlenkeinrichtungen (6, 10) entsprechende Verlängerungselemente (35, 36) angeordnet sind.

## Claims

1. Drive for adjusting parts of seating and lying furniture, wherein a first furniture component is movably supported relative to a second furniture component, comprising
- at least one spindle (2) rotatable by way of an electric drive motor (1),
- an adjusting nut (3) which is carried on the spindle (2) and which is guided non-rotatably in a guide tube (4) which is drivable by rotation of the spindle (2) in the axial direction of the guide tube (4),
- a lift tube (5) operatively connected to the adjusting nut (3),
- a first pivotal connecting device (6) which is arranged at the free end of the lift tube (5) and which can be pivotally connected to the first furniture component by way of a first hinge connection (7), and
- a second pivotal connecting device (10) which is provided at the opposite end of the adjusting drive and which can be fixed by way of a second hinge connection (11) to a stationary frame portion (12) or to a second furniture component, wherein a first extension element (13; 14) is provided at at least one of said two pivotal connecting devices (6; 10) and is rigidly connected thereto, one hinge half (15; 16) of the hinge connection (7; 11) being arranged in each case at the extension element,
- wherein the hinge half (15; 16) which is carried at the respective extension element (13; 14) is displaced in the direction to the central portion (17) of the guide tube (4) so that the dimension between the connecting bolts of the hinge halves (15; 16) in the retracted state of the lift tube (5) is relatively small and therefore arbitrarily shortened,
- wherein the respective extension element (13; 14) is rigidly fixed to the corresponding pivotal connecting device (6; 10),
- wherein the extension element (13) is fixedly connected directly or indirectly to the free end of the lift tube (5), **characterized in that**
- the extension element (13) is in the form of a U-shaped loop (18), the base (19) of the loop (18) is indirectly or directly fixed to the end of the lift tube (5), the limbs (20) of the U-shape of the loop (18) extend on both sides of the lift tube (5) parallel thereto and the hinge halves (15) are arranged in the region of the free ends of the limbs (20) of the U-shape or
- the extension part is designed a pot (29), the inner surface of the pot bottom being connected directly or indirectly to the free end of the lift tube (5) or
- a cross-loop (30) is fixed to the free end of the lift tube (5), a flexible rope (31) being passed around said cross-loop (30) and the ends of the rope (31) being connectible to the pivot fork (8) of the pivot shaft (9).

2. Drive according to claim 1, **characterized in that** the U-bracket is in the form of a stable, multi-ribbed plastic portion or cast metal portion (21).

3. Drive according to claim 1, **characterized in that** the U-shaped loop (18) comprises a bent steel plate.

4. Drive according to claim 3, **characterized in that** a pin (23) is welded to the inside surface of the base of the U-shaped loop (18) and is connected to the free end of the lift tube (5).

5. Drive according to claim 3, **characterized in that** a tubular projection (26) is welded to the outside surface of the U-shaped loop (18) around an opening provided in the base (19) of the U-shaped loop (18), which projection is fitted indirectly or directly on the free end of the lift tube (5) and is fixed thereto.

6. Drive according to claim 1, **characterized in that** the U-shaped loop (22) is formed from two halves (24), that half-shell portions (25) are molded to the halves (24), and that the half-shell portions (25) are screwed indirectly or directly to the free end of the lift tube (5) .

7. Drive according to claim 1, **characterized in that** the limbs (27) of the U-shaped loop (22) are pivotable relative to the base (19) about an axis extending transversely relative to the base (19).

8. Drive according to claim 3, **characterized in that** the limbs (27) of the U-shaped loop (22) have lateral projections (28) and that the hinge halves (15) are formed on the projections (28) and are displaced out of the plane of the U-shaped loops.

9. Drive according to claim 1, **characterized in that** the extension element (14) is arranged at the side of the adjusting drive, that is remote from the free end of the lift tube (5).

10. Drive according to claim 9, **characterized in that** the extension element (14) is in the form of a U-shaped loop (32), the base (33) of the U-shaped loop (32) is fixed to the pivotal connecting device (10), the limbs (34) of the U-shape extend on both sides of the lift tube (5) parallel thereto and the hinge halves (15) are arranged in the region of the free ends of the limbs (34) of the U-shape.

11. Drive according to claim 1, **characterized in that** corresponding extension elements (35, 36) are arranged on the pivotal connecting devices (6, 10) at the two ends of the adjusting drive.

## Revendications

1. Dispositif d'entraînement pour déplacer des parties de meubles d'assise et de couchage, dans lequel un premier élément de meuble est supporté de manière mobile par rapport à un deuxième élément de meuble, le dispositif d'entraînement comprenant:
- au moins une broche (2) pouvant être entraînée en rotation par un moteur électrique (1),
- un écrou de réglage (3) monté sur la broche (2), guidé de manière non rotative dans un tube de guidage (4) et adapté pour être entraîné par la rotation de la broche (2) dans la direction axiale du tube de guidage (4),
- un tube de levage (5) relié de manière opérationnelle à l'écrou de réglage (3),
- un premier dispositif d'articulation (6) disposé à une extrémité libre du tube de levage (5) pour l'articulation à un premier joint articulé (7) sur le premier élément de meuble, et
- un deuxième dispositif d'articulation (10) placé à l'extrémité opposée du dispositif d'entraînement et pouvant être fixé à une partie de cadre fixe (12) ou à un deuxième élément de meuble par l'intermédiaire d'un deuxième joint articulé (11), dans lequel un premier élément d'extension (13; 14) est placé sur au moins un de ces deux dispositifs d'articulation (6; 10) et y est relié de manière rigide, un demi-joint (15; 16) du joint articulé (7; 11) étant placé dans chaque cas sur cet élément d'extension,
- dans lequel le demi-joint (15; 16) situé sur l'élément d'extension respectif (13; 14) est décalé vers la section centrale (17) du tube de guidage (4) de sorte que la dimension entre les boulons de connexion des demi-joints (15; 16) à l'état rétracté du tube de levage (5) est relativement petite et donc arbitrairement raccourcie,
- dans lequel l'élément d'extension respectif (13; 14) est fixé de manière rigide au dispositif d'articulation correspondant (6; 10),
- dans lequel l'élément d'extension (13) est rigidement relié directement ou indirectement à l'extrémité libre du tube de levage (5), **caractérisé en ce que**
- l'élément d'extension (13) est conçu comme un étrier en forme de U (18), dans lequel la base (19) de l'étrier (18) est fixée directement ou indirectement à l'extrémité avant du tube de levage (5), les branches du U (20) de l'étrier (18) des deux côtés du tube de levage (5) s'étendent parallèlement à celui-ci et les demi-joints (15) sont disposées dans la région des extrémités libres des branches du U (20), ou
- l'élément d'extension est formé comme un pot (29), la surface intérieure du fond du pot étant reliée directement ou indirectement à l'extrémité libre du tube de levage (5), ou
- un étrier transversal (30) est fixé à l'extrémité libre du tube de levage (5), une corde flexible (31) étant passée autour ledit étrier transversal (30) et les extrémités de la corde (31) sont connectables à la fourche de pivot (8) de l'arbre de pivot (9).

2. Dispositif d'entraînement selon la revendication 1, **caractérisé en ce que** l'étrier en U est formé comme une pièce plastique stable à nervures multiples ou une pièce métallique moulée (21).

3. Dispositif d'entraînement selon la revendication 1, **caractérisé en ce que** l'étrier en U (18) est formé d'une tôle d'acier pliée.

4. Dispositif d'entraînement selon la revendication 3, **caractérisé en ce qu'**un tenon (23) est soudée à la surface intérieure de la base de l'étrier en U (18), tenon qui est relié à l'extrémité libre du tube de levage (5) .

5. Dispositif d'entraînement selon la revendication 3, **caractérisé en ce qu'**un tenon de tube (26) est soudé à la surface extérieure de l'étrier en U (18) autour d'une ouverture prévue dans la base (19) de l'étrier en U (18) et qu'il est enfiché indirectement ou directement sur l'extrémité libre du tube de levage (5) et fixé à celle-ci.

6. Dispositif d'entraînement selon la revendication 1, **caractérisé en ce que** l'étrier en U (22) est formé de deux moitiés (24), que des demi-coquilles (25) sont moulées sur les moitiés (24) et que les demi-coquilles (25) sont vissées indirectement ou directement sur l'extrémité libre du tube de levage (5).

7. Dispositif d'entraînement selon la revendication 1, **caractérisé en ce que** les branches de U (27) de l'étrier en U (22) peuvent pivoter par rapport à la base (18) autour d'un axe s'étendant transversalement à la base (19).

8. Dispositif d'entraînement selon la revendication 3, **caractérisé en ce que** les branches de U (27) de l'étrier en U (22) ont des saillies latérales (28) et que les demi-joints (15) sont formés sur les saillies (28) et sont décalés par rapport au plan des étriers en U.

9. Dispositif d'entraînement selon la revendication 1, **caractérisé en ce que** l'élément d'extension (14) est disposé sur le côté du dispositif d'entraînement de déplacement orienté à l'opposé de l'extrémité libre du tube de levage (5).

10. Dispositif d'entraînement selon la revendication 9, **caractérisé en ce que** l'élément d'extension (14) est conçu comme un étrier en U (32), que la base (33) de l'étrier en U (32) est fixée au dispositif d'articulation (10), que les branches de U (34) s'étendent parallèlement au tube de levage (5) des deux côtés de celui-ci et que les demi-joints (15) sont disposés dans la région des extrémités libres des branches de U (34).

11. Dispositif d'entraînement selon la revendication 1, **caractérisé en ce que** des éléments d'extension correspondants (35, 36) sont disposés sur les dispositifs d'articulation (6, 10) aux deux extrémités de l'entraînement de déplacement.
